# EUROPÄISCHE PATENTSCHRIFT

(11) **EP 2 324 462 B1**
(45) Veröffentlichungstag und Bekanntmachung des Hinweises auf die Patenterteilung: **11.05.2016**
(21) Anmeldenummer: 09782087.2
(22) Anmeldetag: 21.08.2009
(51) Int. Cl.: G07D 9/00

(54) **ANORDNUNG UND VERFAHREN ZUR VERMEIDUNG VON MANIPULATIONEN AN EINEM TRANSPORTBEHÄLTER FÜR WERTSCHEINE**
ARRANGEMENT AND METHOD FOR PREVENTING MANIPULATIONS ON A TRANSPORT CONTAINER FOR NOTES OF VALUE
PROCÉDÉ ET DISPOSITIF DESTINÉS À ÉVITER DES MANIPULATIONS SUR UN CONTENANT DE TRANSPORT DE BILLETS DE BANQUE

(30) Priorität: 03.09.2008 DE 102008045602
(43) Veröffentlichungstag der Anmeldung: 25.05.2011
(73) Patentinhaber: Wincor Nixdorf International GmbH, 33106 Paderborn (DE)
(72) Erfinder: RINGEL, Sascha, 33104 Paderborn (DE)
(86) Internationale Anmeldenummer: PCT/EP2009/060837
(87) Internationale Veröffentlichungsnummer: WO 2010/026062

(56) Entgegenhaltungen:
- EP-A- 0 235 103
- EP-A- 0 692 599
- EP-A2- 0 164 733
- DE-A1-102007 014 176
- DE-T- 69 004 906

## Beschreibung

Die Erfindung betrifft eine Anordnung und ein Verfahren zur Aufbewahrung und zum Transport von mindestens einem Wertschein in einem Transportbehälter. Die Anordnung umfasst eine Aufnahmeeinheit zur Aufnahme des Transportbehälters. Diese Aufnahmeeinheit kann beispielsweise durch einen Geldautomaten oder eine automatische Tresorkasse bereitgestellt werden.

Ein tragbarer Transportbehälter für Wertgegenstände, wie beispielsweise Banknoten, ist aus dem Dokument DE 690 04 906 T2 bekannt. Der Transportbehälter wird in die Aufnahmeeinheit eingeschoben und verriegelt. Es ist eine Überwachungseinheit vorgesehen, die eine Manipulation des Transportbehälters überwacht.

Es ist weiterhin bekannt, eine Sicherheitseinheit zum Unbrauchbarmachen von Banknoten und anderen Wertscheinen in den Transportbehältern anzuordnen, um bei einem unberechtigten Zugriffsversuch auf die im Transportbehälter befindlichen Wertscheine, diese als unbrauchbar zu kennzeichnen. Eine solche Sicherheitseinheit kann beispielsweise eine Einfärbeeinheit, eine sogenannte Farbbombe, umfassen.

Bekannte Sicherheitseinheiten werden durch eine im Transportbehälter angeordnete Batterie oder alternativ durch einen im Transportbehälter angeordneten Akkumulator mit der zum Betrieb notwendigen elektrischen Energie versorgt. Diese elektrische Energie dient insbesondere zur Stromversorgung einer Steuereinheit, zum Aktivieren eines Auslöseaktuators und zur Energieversorgung des Aktuators selbst. Die Kommunikation von weiteren Geräten oder Steuereinheiten mit der Steuereinheit der Sicherheitseinheit erfolgt bei bekannten Anordnungen immer über eine drahtlose Datenübertragungsverbindung, wie beispielsweise eine Infrarotdatenübertragungsverbindung oder einer Funkdatenübertragungsverbindung.

Es ist wünschenswert, zu detektieren, wenn der Transportbehälter außerhalb der sicheren Umgebung eines Geldautomaten oder einer automatischen Tresorkasse geöffnet wird. Eine mögliche Lösung dieses Problems ist, eine Infrarot-Datenkommunikation zwischen dem Transportbehälter und dem Geldautomaten aufzubauen, um bei vorhandener korrekter Datenkommunikation festzustellen, dass sich der Transportbehälter in einem Aufnahmebereich des Geldautomaten bzw. der automatischen Tresorkasse befindet. Unterbleibt eine solche Datenkommunikation wird beim Öffnen des Transportbehälters in diesem Zustand von einer Manipulation des Transportbehälters ausgegangen. Dann wird der Farbstoff der Einfärbeeinheit über die im Transportbehälter befindlichen Wertscheine verteilt, sodass diese als Zahlungsmittel unbrauchbar sind. Eine solche Datenkommunikation findet vorzugsweise beim Einschieben bzw. Einsetzen des Transportbehälters in seine Betriebsposition statt. Jedoch kann eine solche Infrarotdatenübertragung manipuliert werden, indem beispielsweise die Übertragungsstrecke verlängert wird.

Aus dem Dokument DE 690 04 906 T ist eine bidirektionale Infrarotdatenübertragungsverbindung zwischen einer Geldkassette und einer Aufnahmeeinheit bekannt.

Aus dem Dokument EP 0 235 103 A ist bekannt, Zeiten voreinzustellen und zu überwachen, die einen Transportbehälter für bestimmte Vorgänge, z. B. zu dessen Transport, Zeit hat, wobei beim Überschreiten dieser voreingestellten Zeit ein Alarm aktiviert wird, der ein akustisches Signal oder eine Benetzung der Banknoten mit Farbe bewirken kann.

Aus dem Dokument EP 0 692 599 A ist der Transport des Transportbehälters zwischen einer ersten Dockingstation am Startpunkt und einer zweiten Dockingstation am Zielpunkt bekannt. Vom Startpunkt wird über eine Datenverbindung zu der Dockingstation am Zielpunkt ein Code übermittelt der dann beim Eintreffen des Transportbehälters über eine Tastatur eingegeben werden muss, um den Transportbehälter zu entriegeln.

Aus dem Dokument EP 0 164 733 A2 ist bekannt, einem Transportbehälter einen eindeutigen Code zuzuordnen und Signale zu erzeugen, die diesen Code repräsentieren. Der Code wird dann vom Transportbehälter zu dem Geldautomaten übertragen. Der Geldautomat kann dann überprüfen, ob der korrekte Transportbehälter in den Geldautomaten eingesetzt worden ist.

Aufgabe der Erfindung ist es, eine Anordnung und ein Verfahren zur Aufbewahrung und zum Transport von mindestens einem Wertschein anzugeben, bei dem Manipulationen eines Transportbehälters zum Transport des mindestens einen Wertscheins auf einfache Art und Weise vermieden und/oder festgestellt werden.

Diese Aufgabe wird durch eine Anordnung mit den Merkmalen des Patentanspruchs 1 und durch ein Verfahren mit den Merkmalen des nebengeordneten Verfahrensanspruchs gelöst. Vorteilhafte Weiterbildungen der Erfindung sind in den abhängigen Patentansprüchen angegeben.

Durch die Erfindung wird erreicht, dass sichergestellt wird, dass sich der Transportbehälter in der Aufnahmeeinheit befindet, wenn dieser beispielsweise zur Entnahme von Wertscheinen geöffnet wird. Dabei wird als erste Information eine Kennung des Transportbehälters vom Transportbehälter gelesen, von einer der Aufnahmeeinheit zugeordneten Steuereinheit verarbeitet und eine verarbeitete Information zum Transportbehälter über eine Datenübertragungsstrecke, vorzugsweise zu einer Sicherheitseinheit zum Ungültigmachen der im Transportbehälter befindlichen Wertscheine, übertragen. Nur bei gültiger zweiter Information wird bei entsprechenden Handlungen, wie dem Öffnen des Transportbehälters, keine Manipulation festgestellt. Sind sowohl die Leseeinheit als auch die zweite Datenverarbeitungseinheit an geeigneten Stellen der Aufnahmeeinheit angeordnet, kann ausgeschlossen werden, dass sich der Behälter beim Öffnen außerhalb der Aufnahmeeinheit befindet. Manipulationen, beispielsweise durch eine Verlängerung der Datenübertragungsstrecke zwischen einer ersten Datenübertragungseinheit des Transportbehälters und einer zweiten Datenübertragungseinheit der Aufnahmeeinheit können vermieden werden, da bei einer Verlängerung der Datenübertragungsstrecke dann die erste Information nicht mehr mit Hilfe der Leseeinheit auslesbar ist.

Eine Manipulation des Transportbehälters der Aufnahmeeinheit kann dadurch sicher festgestellt werden und geeignete Maßnahmen, wie die Aktivierung einer Sicherheitseinheit, insbesondere einer Einfärbeeinheit für Banknoten, können eingeleitet werden.

Bei einer Weiterbildung der Erfindung ist der Transportbehälter ein kassettenartiger Transportbehälter, der in die Aufnahmeeinheit einsetzbar und aus dieser entfernbar ist. Mit Hilfe eines solchen Transportbehälters wird zusätzlich zu einer geeigneten Transportmöglichkeit für den mindestens einen Wertschein auch eine Aufbewahrungseinheit in der Aufnahmeeinheit, beispielsweise in einem Geldautomaten oder in einer automatischen Tresorkasse, bereitgestellt. Die Aufnahmeeinheit ist vorzugsweise in einem Tresor eines Geldautomaten oder im Tresor einer automatischen Tresorkasse angeordnet oder in diesen Tresor integriert. Dadurch ist ein unberechtigter Zugriff auf den Transportbehälter während des Betriebs des Geldautomaten bzw. der automatischen Tresorkasse sowie im deaktivierten Zustand des Geldautomaten und der automatischen Tresorkasse verhindert.

Vorzugsweise hat der Transportbehälter eine verschließbare Öffnung zur Ein- und/oder Ausgabe von Wertscheinen. Ferner ist es vorteilhaft, Mittel vorzusehen, die die verschließbare Öffnung beim Einbringen des Transportbehälters in die Aufnahmeeinheit öffnen. Dadurch wird der Transportbehälter bereits beim Einbringen in die Aufnahmeeinheit in einen betriebsbereiten Zustand gebracht, sodass der Transportbehälter unmittelbar nach dem Einbringen in die Aufnahmeeinheit betriebsbereit ist.

Auch ist es vorteilhaft, wenn einer Informationsträger einen Speicher mit einem Speicherbereich hat, in dem die erste Information gespeichert ist. Dieser Speicherbereich kann ein nur lesbarer Speicherbereich, ein sogenannter ROM, sein. Die erste Information kann dabei eine dem Transportbehälter eindeutig zuordenbare Kennung umfassen. Die Übertragung der ersten Informationen von dem Informationsträger zur Leseeinheit erfolgt vorzugsweise über eine drahtlose Übertragungsstrecke, beispielsweise über eine drahtlose Datenübertragung oder das optische Auslesen der Information, beispielsweise einer als Barcode auf dem Transportbehälter vorhandene Information mit Hilfe eines Barcodelesers.

Besonders vorteilhaft, ist es, als Informationsträger einen RFID-Transponder einzusetzen. Dabei kann der RFID-Transponder eine eindeutige Kennung aufweisen, die dem Transportbehälter zugeordnet ist. Dadurch können preiswerte RFID-Transponder eingesetzt werden, die vorzugsweise nur eine gespeicherte Kennung zum Auslesen bereitstellen. Diese Übertragung kann auch verschlüsselt erfolgen, sodass die Kennung selbst nicht reproduziert werden kann. Durch die eindeutige Kennung des Transponders sind Manipulationen des Transportbehälters zumindest erschwert.

Ferner ist es vorteilhaft, eine drahtlose Übertragung der zweiten Information zwischen der zweiten Datenübertragungseinheit und der ersten Datenübertragungseinheit vorzusehen. Dabei kann die zweite Datenübertragungseinheit zumindest einen Sender zum Senden der zweiten Informationen haben und die erste Datenübertragungseinheit zumindest einen Empfänger zum Empfangen der zweiten Informationen haben. Durch eine drahtlose Übertragung ist bereits eine Datenübertragung möglich, wenn sich der Transportbehälter nicht in seiner Betriebsposition in der Aufnahmeeinheit befindet. Besonders vorteilhaft ist es, wenn die erste Datenübertragungseinheit und die zweite Datenübertragungseinheit jeweils einen Transceiver nach einem Standard der Infrared Data Association umfasst. Zur Datenübertragung müssen dann die erste Datenübertragungseinheit und die zweite Datenübertragungseinheit eine Sichtverbindung zueinander haben. Somit kann sichergestellt werden, dass sich der Transportbehälter zumindest in der Nähe der Aufnahmeeinheit befindet, um die Daten mit den zweiten Informationen übertragen zu können.

Besonders vorteilhaft ist es, wenn im Transportbehälter eine Sicherheitseinheit integriert ist. Beispielsweise ist die Sicherheitseinheit als Baugruppe in dem Transportbehälter eingesetzt. Die Sicherheitseinheit ist vorzugsweise eine Färbeeinheit zum Unbrauchbarmachen der im Transportbehälter befindlichen Wertscheine. Bei einer fehlenden oder nicht korrekten zweiten Information erfolgt vorzugsweise eine Aktivierung der Sicherheitseinheit. Dabei können verschiedene Betriebsmodi vorgesehen sein, sodass auch nur in einem der Betriebsmodi eine Aktivierung der Sicherheitseinheit erfolgen kann, wenn die zweite Information fehlt oder nicht korrekt ist und der Behälter geöffnet oder anderweitig manipuliert wird.

Die zweite Information wird abhängig von der übertragenen ersten Information erzeugt.

Bei einer vorteilhaften Weiterbildung wird eine dritte Information erzeugt, die eine Manipulation angibt, wenn keine Datenübertragungsverbindung zwischen den Datenübertragungseinheiten aufgebaut werden konnte, keine zweite Information zwischen den Datenübertragungseinheiten übertragen worden ist oder eine nicht korrekte zweite Information zwischen den Datenübertragungseinheiten übertragen worden ist. Die dritte Information kann dabei in Form von Daten in einer Speichereinheit eines Speichers des Transportbehälters gespeichert werden. Alternativ können in einem Speicherbereich eines Speichers gespeicherte Daten mit einer vierten Information gelöscht werden. Ferner kann ein Verriegelungsmechanismus, der das Öffnen eines Verschlussmechanismus des Transportbehälters außerhalb der Aufnahmeeinheit verhindert, nur dann entriegelt werden, wenn eine gültige zweite Information übertragen worden ist.

Sowohl die erfindungsgemäße Anordnung als auch das erfindungsgemäße Verfahren können wie beschrieben weitergebildet werden.

Weitere Merkmale und Vorteile der Erfindung ergeben sich aus der folgenden Beschreibung, welche in Verbindung mit den beigefügten Figuren die Erfindung anhand von Ausführungsbeispielen näher erläutert.

Es zeigen:
- Figur 1: einen in einem Geldautomaten angeordneten Tresor mit vier Kassetten zur Aufbewahrung von Banknoten und jeweils einem jeder Kassette zugeordneten Vereinzelung- und Stapelmodul;
- Figur 2: einen in Einschubrichtung gesehen vorderen Teil eines Längsschnitts durch eine schematisch dargestellte Kassette nach Figur 1;
- Figur 3: eine Draufsicht der Kassette nach Figur 2 und einen Aufnahmebereich des Geldautomaten zur Aufnahme der Kassette, wobei Elemente zur Informationsübertragung zwischen der Kassette und dem Geldautomaten dargestellt sind;
- Figur 4: eine Draufsicht auf eine bekannte Anordnung mit einer Kassette und einem Aufnahmebereich für diese Kassette in einen Geldautomaten bei einer manipulierten Informationsübertragung über zwei Spiegel; und
- Figur 5: eine Draufsicht auf die bekannte Anordnung nach Figur 4 bei einer manipulierten Informationsübertragung über einen Lichtwellenleiter.

In Figur 1 ist ein in einem Geldautomaten angeordneter Tresor 10 mit insgesamt vier übereinander angeordneten austauschbaren Kassetten 12a bis 12d dargestellt. Die Kassetten 12a bis 12d werden jeweils durch ein nicht dargestelltes Gestell in ihrer jeweiligen Position gehalten und dort arretiert. Durch das Gestell werden Aufnahmebereiche zur Aufnahme der Kassetten 12a und 12d bereitgestellt. Ein solches Gestell wird im Folgenden auch als Rack bezeichnet.

Jeder Kassette 12a bis 12d ist ein Vereinzelungs- und Stapelmodul 14a bis 14d zugeordnet, mit dessen Hilfe in der jeweiligen Kassette 12a bis 12d vorhandene Banknoten entnommen und alternativ Banknoten mit Hilfe des Vereinzelungs- und Stapelmoduls 14a bis 14d der jeweiligen Kassette 12a bis 12d zugeführt werden können. Die Banknoten sind in den Kassetten 12a bis 12d als Stapel abgelegt, wobei die Banknoten auf ihrer Längsseite stehend in den Kassetten 12a bis 12d angeordnet sind. Mit Hilfe von Transportelementen 16a bis 16d können die Banknoten den Vereinzelungs- und Stapelmodulen 14a bis 14d zugeführt sowie von diesen Vereinzelungs- und Stapelmodulen 14a bis 14d abgeführt werden. Mit Hilfe der Transportelemente 16a bis 16d, die insbesondere Riemen, Rollen und/oder Weichen umfassen, wird ein Transportpfad 18 gebildet, über den Banknoten von einer Übergabestelle 20 zu einem ausgewählten Vereinzelungs- und Stapelmodul 14a bis 14d transportiert werden. Über die Übergabeschnittstelle werden dem Tresor 10 Banknoten zugeführt öder aus dem Tresor 10 ausgegeben. Ferner kann eine aus einer der Kassetten 12a bis 12d mit Hilfe des dieser Kassette 12a bis 12d zugeordneten Vereinzelungs- und Stapelmoduls 14a bis 14d entnommene Banknote den Transportelementen 16a bis 16d zugeführt und entlang des Transportpfades 18 über die Übergabeschnittstelle 20 zu einem oberhalb des Tresors 10 angeordneten Bedienteil des Geldautomaten mit zumindest einem Ein- und Ausgabefach weitertransportiert werden.

Üblicherweise werden einzuzahlende Banknoten im Ein- und Ausgabefach als Bündel abgelegt und im oberen Teil des Geldautomaten vereinzelt, sodass sie nacheinander entlang des Transportpfades 18 über die Übergabeschnittstelle 20 dem Tresor 10 zugeführt werden. Ferner werden die aus den Kassetten 12a bis 12d entnommenen Banknoten einzeln nacheinander entlang des Transportpfades 18 über die Übergabeschnittstelle 20 aus dem Tresor 10 transportiert und mit Hilfe einer bekannten Stapeleinrichtung, die beispielsweise als Stackerrad ausgeführt ist, dann zu einem Stapel bzw. Bündel gestapelt. Dieses Bündel wird dann über das Ein- und Ausgabefach ausgegeben. Ferner hat der Geldautomat eine geeignete Bedieneinheit und weitere Elemente, wie beispielsweise einen Kartenleser und gegebenenfalls Sicherheitseinrichtungen zum Authentifizieren einer Bedienperson.

In Figur 2 ist eine Schnittdarstellung eines in Einschubrichtung P1 gesehen vorderen Teils der Kassette 12a nach Figur 1 gezeigt. Die Kassette 12a ist von dem Vereinzelung- und Stapelmodul 14a getrennt und nicht in den Tresor 10 eingeschoben. Elemente mit gleichem Aufbau oder gleicher Funktion haben dieselben Bezugszeichen.

Die Kassette 12a ist im vorliegendem Ausführungsbeispiel aus dem Tresor 10 entgegen der Richtung des Pfeils P1 herausgezogen worden, so dass sie von den Zuführ- und Vereinzelungselementen des Stapel- und Vereinzelungsmoduls 12 - getrennt worden ist. Beim Herausziehen der Kassette 12a aus dem Tresor 10 ist weiterhin ein mehrere Lammellen 38a bis 38g umfassender Verschlussmechanismus 32 derart verschoben und verriegelt worden, dass die Stirnseite 40 der Kassette 12a verschlossen und nicht mehr zugänglich ist. Bei geöffnetem Verschlussmechanismus 32 haben die Zuführ- und Vereinzelungselemente des der Kassette 12a zugeordneten Zuführ- und Vereinzelungsmoduls 14a über die Stirnseite der Kassette Zugriff auf einen in der Kassette 12a vorgesehenen Banknotenaufnahmebereich.

Die Lammellen 38a bis 38g des Verschlussmechanismus 32 sind mit den jeweils benachbarten Lammellen 38a bis 38g derart verbunden bzw. im Verbindungsbereich derart ausgebildet, dass ein relatives Verschwenken der Lammellen 38a bis 38g um die Drehachsen 42a bis 42e in einem begrenzten Winkelbereich möglich ist. Dadurch werden die seitlich in Führungsschienen 43 geführten Lammellen 38a bis 38g entlang einer durch die Führungsschienen vorgegebenen Kurvenbahn geführt. Die Lammellen 38a bis 38g sind in einen Bereich unterhalb des Banknotenaufnahmebereichs der Kassette 12a verschoben, wenn sich die eingeführte Kassette 12a in einer Arbeitsposition befindet. Eine Arbeitsposition liegt dann vor, wenn die Kassette 12a in den Geldautomaten eingeführt und der Verschlussmechanismus 32 geöffnet ist, so dass die Lammellen 38a bis 38g den Zugriff auf den Banknotenaufnahmebereich der Kassette 12a freigeben und ferner die Kassette 12a mit dem Vereinzelung- und Stapelmodul 14a in Eingriff steht. Im geschlossenen Zustand decken die Lammellen 38a bis 38g sowohl die im Wesentlichen senkrechte Stirnseite 40 der Kassette 12a als auch einen Bereich einer Bodenseite 36 der Kassette 12a ab, sodass der gesamte Zuführ- und Entnahmebereich der Kassette 12a durch die Lamellen 38a bis 38g komplett abgedeckt ist, wenn die Kassette 12a aus dem Tresor 10 entnommen wird.

Das Verschieben der Lammelen 38a bis 38g in die in Figur 2 gezeigte geschlossene Position sowie das Verschieben der Lammellen 38a bis 38g in eine geöffnete Position erfolgt vorzugsweise über Eingriffselemente beim Hineinschieben und Herausziehen der Kassette 12a in den Tresor 10 bzw. aus dem Tresor 10. Beim Hineinschieben erfolgt dann vorzugsweise ein Eingriff mindestens eines im Tresor 10 ortsfest angeordneten Eingriffselements in mindestens eine Eingriffsöffnung mindestens einer Lammelle 38a bis 38g. Durch den Eingriff des Eingriffselements in die Eingriffsöffnung werden die Lammellen 38a bis 38g wie ein Rollladen oder eine Jalousie beim weiteren Hineinschieben der Kassette 12a in den Tresor 10, d. h. bei einer Bewegung in die durch den Pfeil P1 angegebene Richtung, geöffnet, sodass die Stirnseite 40 der Kassette 12a sowie ein Bereich an der Unterseite der Kassette 12a von der Stirnseite 40 der Kassette 12a her geöffnet wird. Der Verschlussmechanismus 32 mit den Lamellen 38a bis 38g wird auch als Rollladen 32 oder Shutter bezeichnet.

Durch das mindestens eine Eingriffselement, das nach Einschieben der Kassette 12a in den Tresor 10 weiterhin in die Eingriffsöffnung eingreift, werden beim Herausziehen der Kassette 12a aus dem Tresor 10 entgegen der durch den Pfeil P1 angegebenen Richtung die Lammellen 38a bis 38d wieder in die in Figur 2 gezeigte geschlossene Position verschoben, in der kein Zugriff auf die in der Kassette 12a befindlichen Banknoten möglich ist. Die Lammelle 38g wird zumindest teilweise von einer Bodenplatte 34 der Kassette 12a überdeckt, sodass die Kassette 12a durch das Verschieben der Lammellen 38a bis 38g in der geschlossenen Position vollständig geschlossen ist. Somit sind in dieser geschlossenen Position keine Öffnungen vorhanden, über die Banknoten oder Teile von Banknoten aus der Kassette 12a entnommen werden könnten.

Bei der Entnahme der Kassette 12a und beim Transport der Kassette 12a besteht die Gefahr, dass der Verschlussmechanismus 32 beispielweise durch das Bedienpersonal geöffnet wird und eine oder mehrerer Banknoten entnommen werden. Insbesondere bei der Entnahme einzelner oder weniger Banknoten ist es wahrscheinlich, dass das Fehlen der Banknote bzw. Banknoten nicht oder erst sehr spät bemerkt wird. Deshalb ist es wichtig, die Kassette 12a durch entsprechende Vorrichtungen vor solchen Manipulationen zu schützen oder zumindest sicherzustellen, dass solche Manipulationen zeitnah festgestellt werden können.

In Figur 3 ist eine Draufsicht auf eine Anordnung mit einer schematisch dargestellten Kassette 12a und einem schematisch dargestellten Rack 44 gezeigt. Wie bereits erläutert ist das Rack 44 im Tresor 10 zur Aufnahme der Kassette 12a und der weiteren Kassette 12b bis 12d angeordnet. Die in Figur 3 gezeigte Anordnung umfasst weiterhin Elemente zur Verhinderung von Manipulationen der Kassette 12a. Die Kassette 12a umfasst einen Informationsträger 62 mit einer maschinenlesbaren ersten Information. Das Rack 44 umfasst eine Leseeinheit 64 zum Lesen der maschinenlesbaren ersten Information des Informationsträgers 62. Vorzugsweise handelt es sich bei dem Informationsträger 62 um einen Radio Frequency Identification (RFID). Transponder und bei der Leseeinheit 64 um ein RFID-Lesegerät. Der RFID-Transponder wird auch als RFID-Tag bezeichnet.

Die erste Information wird im vorliegenden Ausführungsbeispiel somit berührungslos zwischen dem Informationsträger 62 und der Leseeinheit 64 übertragen. Vorzugsweise umfasst die erste Information eine der Kassette 12a eindeutig zugeordnete Kennung. Im Ausführungsbeispiel ist der Informationsträger 62 auf einer, der ersten Seitenwand 50 gegenüberliegenden zweiten Seitenwand 52 der Kassette 12a angeordnet. Die Leseeinheit 64 ist an der Seitenwand 56 des Racks 44 angeordnet, an der sich beim Einschieben der Kassette 12a in das Rack 44 der Informationsträger 62 der Kassette 12a befindet.

Sowohl die Kassette 12a als auch das Rack 44 haben jeweils eine Datenverarbeitungseinheit 46, 48, zwischen denen eine Datenübertragungsverbindung zur Datenkommunikation zwischen den Datenverarbeitungseinheiten 46, 48 aufgebaut werden kann.

Die Datenverarbeitungseinheiten 46, 48 umfassen vorzugsweise Infrared Data Association (IrDA) Transceiver. Der erste Transceiver 46 ist im Ausführungsbeispiel an einer ersten Seitenwand 50 der Kassette 12a angeordnet. Der zweite Transceiver 48 ist an der Innenseite 54 des Racks 44 angeordnet, an der sich beim Einschieben der Kassette 12a in das Rack 44 der Transceiver 46 der Kassette 12a befindet. Die vom ersten Transceiver 46 ausgesandte Infrarotstrahlung ist durch die Strichlinien 58 angedeutet. Die vom zweiten Transceiver 48 ausgesandte Infrarotstrahlung ist durch die Strichlinien 60 angedeutet. Der Einsatz einer IrDA-Datenübertragungsverbindung zwischen der Kassette 12a und dem Rack 44 ist besonders vorteilhaft, weil eine Datenübertragung mit Hilfe einer solchen IrDA-Datenübertragungsverbindung nur über kurze Distanzen möglich ist und für die Datenübertragung Sichtkontakt zwischen den Transceivern 46 und 48 notwendig ist. Dadurch wird sichergestellt, dass die Kassette 12a in das Rack 44 eingeschoben sein muss, um mit Hilfe der Transceiver 46, 48 Daten mit zweiten Informationen vom Rack 44 zur Kassette 12a und/oder in umgekehrter Richtung zu übertragen. Die Übertragung der Daten mit den zweiten Informationen erfolgt im vorliegenden Ausführungsbeispiel bereits bevor sich die Kassette 12a in der Arbeitsposition befindet, d.h. bevor die Kassette 12a ganz in das Rack 44 eingeschoben ist. Aus diesem Grund wird diese Informationsübertragung auch als "voreilende Kommunikation" bezeichnet.

Alternativ sind auch eine andere Positionierung der Transceiver 46, 48 und/oder der Leseeinheit 64 und des Informationsträgers 62 möglich. Beispielweise können die Transceiver 46, 48 an der Unterseite der Kassette 12a und im unteren Bereich des für die Kassette 12a vorgesehene Einschubbereich im Rack 44, der Informationsträger 62 an der Oberseite der Kassette 12a und die Leseeinheit 64 im oberen Bereich des für die Kassette 12a vorgesehene Einschubbereichs im Rack 44 angeordnet sein. Ebenso ist es möglich, die Transceiver 46, 48 und den Informationsträger 62 bzw. die Leseeinheit 64 an der gleichen Seite der Kassette 12a bzw. des Racks 44 anzuordnen.

Wird die Kassette 12a in Richtung des Pfeils P1 in das Rack 44 geschoben, so wird die erste Information, insbesondere die Kennung der Kassette 12a, mit Hilfe der Leseeinheit 64 ausgelesen. Die erste Information wird in einer nicht dargestellten Datenverarbeitungseinheit verarbeitet und durch den Transceiver 48 des Racks 44 wird eine zweite Information gesendet, die vorzugsweise die Kennung oder eine von der Kennung abhängige Information umfasst. Sobald der Verschlussmechanismus 32 der Kassette 12a geöffnet wird, erfolgt ein im vorliegenden Ausführungsbeispiel automatische Aktivierung der Empfangsbereitschaft des Transceivers 46 der Kassette 12a. Zwischen den Transceivern 46 und 48 wird eine Datenübertragungsverbindung aufgebaut, über die die zweite Information übertragen wird. Die zweite Information wird in einer nicht dargestellten Datenverarbeitungseinheit der Kassette 12a verarbeitet und überprüft. Beispielsweise überprüft die Datenver arbeit ungseinheit, ob eine vom Transceiver 48 gesendete Kennung mit der Kennung der Kassette 12a übereinstimmt. Sollte keine Datenübertragungsverbindung zwischen den Transceivern 46, 48 aufgebaut werden können oder sollte die Überprüfung der über die Datenübertragungsverbindung übertragenen zweiten Information ergeben, dass die zweite Information von der Kassette 12a nicht akzeptiert wird, wird davon ausgegangen, dass sich die Kassette 12a nicht im für die Kassette 12a im Rack 44 vorgesehenen Einschubbereich befindet. Wird der Verschlussmechanismus 32 der Kassette 12a in diesem Zustand geöffnet oder bleibt der Verschlussmechanismus 32 in diesem Zustand länger als eine voreingestellte Zeit geöffnet, wird eine Manipulation festgestellt. In diesem Fall wird eine entsprechende dritte Information in einem Speicherbereich der Kassette 12a gespeichert und/oder eine in dem Speicherbereich gespeicherte vierte Information gelöscht. Zusätzlich oder alternativ kann eine in der Kassette 12a angeordnete Sicherheitseinheit ausgelöst werden, die die Banknoten unbrauchbar macht oder zerstört. Die Sicherheitseinheit kann beispielsweise eine Färbeeinheit, eine sogenannte Farbbombe, sein.

In Figur 4 ist eine Draufsicht auf eine bekannte Anordnung einer Kassette 12b und des Aufnahmebereichs eines Geldautomaten dargestellt. Die in Figur 4 dargestellte Kassette 12b hat im Unterschied zur Kassette 12a nach Figur 3 keinen Informationsträger 62. Ferner hat das Rack 44 im für die Kassette 12b vorgesehenen Einschubfach im Unterschied zur Anordnung nach Figur 3 keine Leseeinheit 64. Bei der Anordnung nach Figur 4 ist dadurch eine Manipulation möglich, in dem die Datenübertragung zwischen dem Transceiver 46, 48 über zwei Spiegel 66a und 66b verlängert wird. Dadurch kann die Datenübertragung zwischen den Transceiven 46, 48 erfolgen, ohne dass die Kassette 12b in das Rack 44 eingeschoben ist. Somit kann der Betriebszustand "Kassette befindet sich noch im Rack - Verschlussmechanismus darf geöffnet werden" durch die Spiegel 66a, 66b vorgetäuscht werden. Dadurch ist die Öffnung des Verschlussmechanismus 32 außerhalb des Racks 44 möglich, ohne dass das von der Kassette 12b oder vom Tresor 10 bzw. Geldautomaten als Manipulation registriert wird.

Ohne den Informationsträger 62 und die Leseeinheit 64 bietet eine Informationsübertragung zwischen den Transceivern 46, 48 somit keinen sicheren Schutz vor Manipulation, da die von den Transceivern 46, 48 zur Datenübertragung ausgesendeten Infrarotstrahlen 68 beispielweise durch die Spiegel 66a und 66b umgelenkt werden können, so dass eine Datenübertragung zwischen den Transceivern 46, 48 auch dann möglich ist, wenn sich die Kassette 12b außerhalb des Tresors 10 befindet. Auf diese Weise kann der Verschlussmechanismus 32 der Kassette 12b geöffnet werden, ohne dass eine entsprechende Information über eine Manipulation in den Speicher geschrieben und/oder gelöscht wird und/oder die Sicherheitseinheit ausgelöst wird.

Im Unterschied dazu wird bei der erfindungsgemäßen Ausführungsform, wie im Zusammenhang mit Figur 3 beschrieben, durch die Übertragung der ersten Informationen zwischen dem Informationsträger 62 der Kassette 12a und der Leseeinheit 64 sichergestellt, dass sich die Kassette 12a beim Öffnen des Verschlussmechanismus 32 der Kassette 12a im Tresor 10 des Geldautomaten befindet oder es wird sicher eine Manipulation der Kassette 12a festgestellt.

In Figur 5 ist eine Draufsicht auf die Anordnung der Kassette 12b und des Racks 44 nach den Figuren 3 und 4 dargestellt. In gleicher Weise wie bei der Anordnung nach Figur 4 hat die Kassette 12b nach Figur 5 keinen Informationsträger 62 und das Rack 44 hat keine Leseeinheit 64. Alternativ zu der in Verbindung mit Figur 4 gezeigten Verwendung von Spiegeln 66a, 66b wird ein Lichtwellenleiter 70 zur Manipulation genutzt. Anstatt über die Spiegel 66a, 66b werden die Infrarotstrahlen 68, die zur Datenübertragung zwischen den Transceivern 46, 48 dienen, über den Lichtwellenleiter 70 geleitet. Bei der Anordnung nach Figur 5 ist dadurch eine Manipulation möglich, in dem die Datenübertragung zwischen den Transceivern 46, 48 über den Lichtwellenleiter 70 verlängert wird. Dadurch kann die Datenübertragung zwischen den Transceiver 46, 48 erfolgen, ohne dass die Kassette 12a in das Rack eingeschoben ist. Somit kann der Betriebszustand "Kassette befindet sich noch im Rack - Verschlussmechanismus darf geöffnet werden" durch den Lichtwellenleiter 70 vorgetäuscht werden. Dadurch ist die Öffnung des Verschlussmechanismus 32 außerhalb des Racks 44 möglich, ohne dass das von der Kassette 12b oder vom Tresor 10 bzw. Geldautomaten als Manipulation registriert wird.

Alternativ kann die zweite Information zwischen den Transceivern 46, 48 bereits übertragen werden, wenn der Verschlussmechanismus 32 nicht geschlossen ist oder wenn der Verschlussmechanismus 32 bereits vollständig geöffnet ist. Dabei ist es möglich, dass eine Verriegelung des Verschlussmechanismus 32, die ein Öffnen der Kassette 12a außerhalb des Tresors 10 verhindert, erst dann vorzugsweise automatisch entriegelt wird oder erst dann entriegelbar ist, wenn die zweite Information zwischen den Transceivern 46, 48 übertragen wurde und die übertragene zweite Information bei der Überprüfung als gültige Information akzeptiert worden ist.

Alternativ können anstatt der in dem Ausführungsbeispiel erwähnten Banknoten auch andere Wertscheine, insbesondere Schecks, in der Kassette 12a aufbewahrt und/oder von der Kassette 12a weg sowie zur Kassette 12a hin transportiert werden.

### Bezugszeichenliste

- 10: Tresor
- 12a bis 12d: Kassette
- 14a bis 14d: Vereinzelungs- und Stapelmodul
- 16a bis 16d: Transportelemente
- 18: Transportpfad
- 20: Übergabeschnittstelle
- 32: Rollladen
- 34: Bodenplatte
- 36: Bodenseite
- 38a-38g: Lammelle
- 40: Stirnseite
- 42a-42f: Drehachse
- 43: Führungsschienen
- 44: Rack
- 46, 48: Transceiver
- 50, 52: Seitenwand
- 54: Innenseite
- 56: Gestellseitenwand
- 58, 60: Infrarotstrahlen
- 62: Informationsträger
- 64: Leseeinheit
- 66a, 66b: Spiegel
- 68: Infrarotstrahlen
- 70: Lichtwellenleiter

## Patentansprüche

1. Anordnung zur Aufbewahrung und zum Transport von mindestens einem Wertschein,
mit mindestens einem Transportbehälter (12a) zur Aufbewahrung und zum Transport des mindestens einen Wertscheins,
mit einer Aufnahmeeinheit (10, 44) zur Aufnahme des Transportbehälters (12a),
wobei der Transportbehälter (12a) einen Informationsträger (62) mit mindestens einer maschinenlesbaren ersten Information hat, wobei die erste Information eine Kennung des Transportbehälters (12a) ist, und wobei der Transportbehälter (12a) eine erste Datenübertragungseinheit (46) und die Aufnahmeeinheit (10, 44) eine zweite Datenübertragungseinheit (48) hat,
**dadurch gekennzeichnet, dass** die Aufnahmeeinheit (10, 44) eine Leseeinheit (64) zum Lesen der Kennung des Transportbehälters (12a) aus dem Informationsträger (62) hat,
dass eine der Aufnahmeeinheit zugeordnete Steuereinheit vorgesehen ist, die die gelesene Kennung verarbeitet und eine verarbeitete, zweite Information abhängig von der gelesenen Kennung des Transportbehälters (12a) erzeugt,
dass Daten mit der zweiten Information zumindest von der zweiten Datenübertragungseinheit (48) zur ersten Datenübertragungseinheit (46) übertragbar sind, und dass eine Datenverarbeitungseinheit des Transportbehälters (12a) die zweite Information überprüft, wobei bei einer nicht korrekten zweiten Information eine Manipulation des Transportbehälters (12a) festgestellt wird.

2. Anordnung nach Anspruch 1, **dadurch gekennzeichnet, dass** der Transportbehälter (12a) ein kassettenartiger Transportbehälter ist, der in die Aufnahmeeinheit (44) einsetzbar und aus dieser entfernbar ist.

3. Anordnung nach einem der vorhergehenden Ansprüche, **dadurch gekennzeichnet, dass** die Aufnahmeeinheit (10, 44) in einem Geldautomaten integriert ist.

4. Anordnung nach einem der vorhergehenden Ansprüche, **dadurch gekennzeichnet, dass** der Transportbehälter (12a) eine verschließbare Öffnung zur Ein- und/oder Ausgabe von Wertscheinen hat, wobei Mittel vorgesehen sind, die die verschließbare Öffnung beim Einbringen des Transportbehälters (12a) in die Aufnahmeeinheit (10, 44) öffnen.

5. Anordnung nach einem der vorhergehenden Ansprüche, **dadurch gekennzeichnet, dass** der Informationsträger (62) einen Speicher mit einem Speicherbereich aufweist, in dem die erste Information gespeichert ist.

6. Anordnung nach einem der vorhergehenden Ansprüche, **dadurch gekennzeichnet, dass** eine drahtlose Übertragung der ersten Informationen zwischen dem Informationsträger (62) und der Leseeinheit (64) erfolgt.

7. Anordnung nach Anspruch 6, **dadurch gekennzeichnet, dass** gekennzeichnet, dass der Informationsträger (62) ein RFID-Transponder, ist.

8. Anordnung nach einem der vorhergehenden Ansprüche, **dadurch gekennzeichnet, dass** eine drahtlose Übertragung der zweiten Informationen zwischen der zweiten Datenübertragungseinheit (48) und der ersten Datenübertragungseinheit (46) erfolgt.

9. Anordnung nach einem der vorhergehenden Ansprüche, **dadurch gekennzeichnet, dass** die zweiten Datenübertragungseinheit (48) zumindest einen Sender zum Senden der zweiten Information hat, und dass die ersten Datenübertragungseinheit (46) zumindest einen Empfänger zum Empfangen der zweiten Information hat.

10. Anordnung nach einem der vorhergehenden Ansprüche, **dadurch gekennzeichnet, dass** die erste Datenübertragungseinheit (46) und die zweite Datenübertragungseinheit (48) jeweils einen Transceiver nach einem Standard der Infrared Data Association umfassen.

11. Anordnung nach einem der vorhergehenden Ansprüche, **dadurch gekennzeichnet, dass** der Transportbehälter (12a) eine Sicherheitseinheit, vorzugsweise eine Färbeeinheit zum Unbrauchbarmachen der im Transportbehälter (12a) befindlichen Wertscheine, umfasst, wobei bei einer fehlenden oder nicht korrekten zweiten Information eine Aktivierung der Sicherheitseinheit erfolgt.

12. Verfahren zum Detektieren einer Manipulation an einem Transportbehälter zur Aufbewahrung und zum Transport mindestens eins Wertscheins,
bei dem eine erste Information eines Informationsträgers (44) des Transportbehälters (12a) von einer an einer Aufnahmeeinheit (44) angeordneten Leseeinheit (64) zum Lesen maschinenlesbarer Informationen gelesen wird,
bei dem zwischen einer ersten Datenübertragungseinheit (46) des Transportbehälters (12a) und einer zweiten Datenübertragungseinheit (48) der Aufnahmeeinheit (44) eine zweite Information übertragen wird,
die erste Information eine dem Transportbehälter (12a) eindeutig zugeordnete Kennung umfasst,
**dadurch gekennzeichnet, dass** die zweite Information abhängig von der dem Transportbehälter eindeutig zugeordneten Kennung erzeugt wird, wobei die zweite Information eine abhängig von der Kennung erzeugte Information umfasst, und
dass die zweite Information mit Hilfe einer Datenverarbeitungseinheit des Transportbehälters (12a) überprüft wird, wobei bei einer nicht korrekten zweiten Information eine Manipulation des Transportbehälters (12a) festgestellt wird.

13. Verfahren nach Anspruch 12, **dadurch gekennzeichnet, dass** eine dritte Information erzeugt wird, die eine Manipulation des Transportbehälters angibt, wenn keine Datenübertragungsverbindung zwischen den Datenübertragungseinheiten (46, 48) aufgebaut werden kann, wenn zwischen den Datenübertragungseinheiten (46, 48) keine zweite Information übertragen worden ist oder wenn zwischen den Datenübertragungseinheiten (46, 48) eine nicht korrekte zweite Information übertragen worden ist, wobei die dritte Information mit Hilfe von Daten in einen Speicherbereich eines Speichers des Transportbehälters (12a) gespeichert wird und/oder aufgrund der dritten Information in einem Speicherbereich eines Speichers gespeicherte Daten mit einer vierten Information gelöscht werden und/oder aufgrund der dritten Information eine Sicherheitseinheit aktiviert wird, wobei die Sicherheitseinheit vorzugsweise eine Färbeeinheit ist, die die Wertscheine ungültig macht.

14. Verfahren nach einem der vorhergehenden Ansprüche, **dadurch gekennzeichnet, dass** ein Verriegelungsmechanismus (32), der das Öffnen eines Verschlussmechanismus (32) des Transportbehälters (12a) verhindert, nur dann entriegelt wird, wenn eine gültige zweite Information übertragen worden ist.

## Claims

1. Arrangement for storing and transporting at least one security,
having at least one transportation container (12a) for storing and for transporting the at least one security,
having a receptacle unit (10, 44) for receiving the transportation container (12a),
wherein the transportation container (12a) has an information item carrier (62) with at least one first machine-readable information item, wherein the first information item is an identifier of the transportation container (12a), and
wherein the transportation container (12a) has a first data transmission unit (46), and the receptacle unit (10, 44) has a second data transmission unit (48),
**characterized in that** the receptacle unit (10, 44) has a reading unit (64) for reading the identifier of the transportation container (12a) from the information item carrier (62),
**in that** a control unit which is assigned to the receptacle unit is provided, said control unit processing the read identifier and generating a processed, second information item as a function of the read identifier of the transportation container (12a),
**in that** data with the second information item can be transmitted at least from the second data transmission unit (48) to the first data transmission unit (46), and
**in that** a data processing unit of the transportation container (12a) checks the second information item, wherein when a second information item is not correct, manipulation of the transportation container (12a) is detected.

2. Arrangement according to Claim 1, **characterized in that** the transportation container (12a) is a cassette-like transportation container which can be inserted into the receptacle unit (44) and removed there from.

3. Arrangement according to one of the preceding claims, **characterized in that** the receptacle unit (10, 44) is integrated into an automatic cash dispenser.

4. Arrangement according to one of the preceding claims, **characterized in that** the transportation container (12a) has a closable opening for inputting and/or outputting securities, wherein means are provided which open the closable opening when the transportation container (12a) is introduced into the receptacle unit (10, 44).

5. Arrangement according to one of the preceding claims, **characterized in that** the information item carrier (62) has a memory with a memory area in which the first information item is stored.

6. Arrangement according to one of the preceding claims, **characterized in that** a wireless transmission of the first information items takes place between the information item carrier (62) and the reading unit (64).

7. Arrangement according to Claim 6, **characterized in that** the information item carrier (62) is an RFID transponder.

8. Arrangement according to one of the preceding claims, **characterized in that** a wireless transmission of the second information items takes place between the second data transmission unit (48) and the first data transmission unit (46).

9. Arrangement according to one of the preceding claims, **characterized in that** the second data transmission unit (48) has at least one transmitter for transmitting the second information item, and **in that** the first data transmission unit (46) has at least one receiver for receiving the second information item.

10. Arrangement according to one of the preceding claims, **characterized in that** the first data transmission unit (46) and the second data transmission unit (48) each comprise a transceiver according to a Standard of the Infrared Data Association.

11. Arrangement according to one of the preceding claims, **characterized in that** the transportation container (12a) comprises a safety unit, preferably a colouring unit, for making the securities located in the transportation container (12a) unusable, wherein the safety unit is activated if a second information item is not present or is incorrect.

12. Method for detecting manipulation of a transportation container for storing and for transporting at least one security,
in which a first information item of an information item carrier (44) of the transportation carrier (12a) is read by a reading unit (64) which is arranged at a receptacle unit (44) and has the purpose of reading machine-readable information items,
in which a second information item is transmitted between a first data transmission unit (46) of the transportation container (12a) and a second data transmission unit (48) of the receptacle unit (44),
the first information item comprises an identifier which is assigned uniquely to the transportation container (12a),
**characterized in that** the second information item is generated as a function of the identifier which is assigned uniquely to the transportation container, wherein the second information item comprises an information item which is generated as a function of the identifier, and
**in that** the second information item is checked using a data processing unit of the transportation container (12a), wherein when the second information item is not correct, manipulation of the transportation container (12a) is detected.

13. Method according to Claim 12, **characterized in that** a third information item is generated which indicates manipulation of the transportation container if no data transmission connection can be established between the data transmission units (46, 48), if no second information item has been transmitted between the data transmission units (46, 48) or if an incorrect second information item has been transmitted between the data transmission units (46, 48), wherein the third information item is stored using data in a memory area of a memory of the transportation container (12a), and/or data which has been stored in a memory area of a memory on the basis of the third information item is deleted with a fourth information item, and/or a security unit is activated on the basis of the third information item, wherein the security unit is preferably a colouring unit which makes the securities invalid.

14. Method according to one of the preceding claims, **characterized in that** a locking mechanism (32) which prevents the opening of a closing mechanism (32) of the transportation container (12a) is released only when a valid second information item has been transmitted.

## Revendications

1. Arrangement de conservation et de transport d'au moins un document fiduciaire,
comprenant au moins un récipient de transport (12a) destiné à conserver et à transporter l'au moins un document fiduciaire,
comprenant une unité d'accueil (10, 44) destinée à accueillir le récipient de transport (12a),
le récipient de transport (12a) comportant un support d'information (62) pourvu d'au moins une première information lisible par machine, la première information étant une identification du récipient de transport (12a), et
le récipient de transport (12a) comportant une première unité de transmission de données (46) et l'unité d'accueil (10, 44) une deuxième unité de transmission de données (48),
**caractérisé en ce que** l'unité d'accueil (10, 44) comporte une unité de lecture (64) destinée à lire l'identification du récipient de transport (12a) auprès du support d'information (62),
**en ce qu'**il existe une unité de commande associée à l'unité d'accueil, laquelle traite l'identification lue et génère une deuxième information traitée en fonction de l'identification lue du récipient de transport (12a),
**en ce que** des données contenant la deuxième information peuvent être transmises au moins de la deuxième unité de transmission de données (48) vers la première unité de transmission de données (46), et
**en ce qu'**une unité de traitement de données du récipient de transport (12a) vérifie la deuxième information, une manipulation du récipient de transport (12a) étant constatée si la deuxième information est incorrecte.

2. Arrangement selon la revendication 1, **caractérisé en ce que** le récipient de transport (12a) est un récipient de transport de type cassette qui peut être introduit dans l'unité d'accueil (44) et peut en être retiré.

3. Arrangement selon l'une des revendications précédentes, **caractérisé en ce que** l'unité d'accueil (10, 44) est intégrée dans un guichet automatique de banque.

4. Arrangement selon l'une des revendications précédentes, **caractérisé en ce que** le récipient de transport (12a) comporte une ouverture pouvant être fermée pour l'introduction et/ou la sortie de documents fiduciaires, des moyens étant présents qui ouvrent l'ouverture pouvant être fermée lors de l'introduction du récipient de transport (12a) dans l'unité d'accueil (10, 44).

5. Arrangement selon l'une des revendications précédentes, **caractérisé en ce que** le support d'information (62) possède une mémoire avec une zone de mémoire dans laquelle est enregistrée la première information.

6. Arrangement selon l'une des revendications précédentes, **caractérisé en ce qu'**une transmission sans fil de la première information est effectuée entre le support d'information (62) et l'unité de lecture (64).

7. Arrangement selon la revendication 6, **caractérisé en ce que** le support d'information (62) est un transpondeur RFID.

8. Arrangement selon l'une des revendications précédentes, **caractérisé en ce qu'**une transmission sans fil de la deuxième information est effectuée entre la deuxième unité de transmission de données (48) et la première unité de transmission de données (46).

9. Arrangement selon l'une des revendications précédentes, **caractérisé en ce que** la deuxième unité de transmission de données (48) comporte au moins un émetteur pour émettre la deuxième information, et **en ce que** la première unité de transmission de données (46) comporte au moins un récepteur pour recevoir la deuxième information.

10. Arrangement selon l'une des revendications précédentes, **caractérisé en ce que** la première unité de transmission de données (46) et la deuxième unité de transmission de données (48) comprennent respectivement un émetteur-récepteur selon une norme de l'Infrared Data Association.

11. Arrangement selon l'une des revendications précédentes, **caractérisé en ce que** le récipient de transport (12a) comprend une unité de sécurité, de préférence une unité de coloration destinée à rendre inutilisable les documents fiduciaires se trouvant dans le récipient de transport (12a), une activation de l'unité de sécurité ayant lieu en présence d'une deuxième information manquante ou incorrecte.

12. Procédé de détection d'une manipulation sur un récipient de transport destiné à conserver et à transporter au moins un document fiduciaire,
selon lequel une première information d'un support d'information (44) du récipient de transport (12a) est lue par une unité de lecture (64) destinée à lire des informations lisibles par machine et disposée sur une unité d'accueil (44),
selon lequel une deuxième information est transmise entre une première unité de transmission de données (46) du récipient de transport (12a) une deuxième unité de transmission de données (48) de l'unité d'accueil (44),
la première information comprenant une identification univoquement associée au récipient de transport (12a), **caractérisé en ce que** la deuxième information est générée en fonction de l'identification univoquement associée au récipient de transport, la deuxième information comprenant une information dépendante de l'identification générée, et
**en ce que** la deuxième information est contrôlée à l'aide d'une unité de traitement de données du récipient de transport (12a), une manipulation du récipient de transport (12a) étant constatée si la deuxième information est incorrecte.

13. Procédé selon la revendication 12, **caractérisé en ce qu'**une troisième information est générée, laquelle indique une manipulation du récipient de transport lorsqu'aucune liaison de transmission de données ne peut être établie entre les unités de transmission de données (46, 48), lorsqu'aucune deuxième information n'a été transmise entre les unités de transmission de données (46, 48) ou lorsqu'une deuxième information incorrecte a été transmise entre les unités de transmission de données (46, 48), la troisième information étant enregistrée à l'aide de données dans une zone de mémoire d'une mémoire du récipient de transport (12a) et/ou les données comprenant une quatrième information enregistrées dans une zone de mémoire d'une mémoire étant effacées du fait de la troisième information et/ou une unité de sécurité étant activée du fait de la troisième information, l'unité de sécurité étant de préférence une unité de coloration qui rend les documents fiduciaires invalides.

14. Procédé selon l'une des revendications précédentes, **caractérisé en ce qu'**un mécanisme de verrouillage (32) qui empêche l'ouverture d'un mécanisme de fermeture (32) du récipient de transport (12a) n'est déverrouillé que si une deuxième information valide a été transmise.
